# EUROPÄISCHE PATENTSCHRIFT

(11) **EP 3 135 552 B1**
(45) Veröffentlichungstag und Bekanntmachung des Hinweises auf die Patenterteilung: **30.09.2020**
(21) Anmeldenummer: 16181149.2
(22) Anmeldetag: 26.07.2016
(51) Int. Cl.: B61D 27/00

(54) **KLIMATISIERUNGSANORDNUNG FÜR EIN SCHIENENFAHRZEUG**
AIR CONDITIONING ASSEMBLY FOR A RAIL VEHICLE
SYSTEME DE CLIMATISATION POUR UN VEHICULE FERROVIAIRE

(30) Priorität: 27.08.2015 DE 102015216404
(43) Veröffentlichungstag der Anmeldung: 01.03.2017
(73) Patentinhaber: Siemens Mobility GmbH, 81739 München (DE)
(72) Erfinder: Hildebrandt, Alexander, 44789 Bochum (DE); Karschnia, Christoph, 47506 Neukirchen-Vluyn (DE)

(56) Entgegenhaltungen:
- DD-A1- 212 480
- DE-A1-102012 207 795
- DE-U1- 29 601 806

## Beschreibung

Die Erfindung bezieht sich auf eine Klimatisierungsanordnung für ein Schienenfahrzeug nach dem Oberbegriff von Anspruch 1. Danach ist eine Klimatisierungsanordnung für ein Schienenfahrzeug mit einem Klimagerät zum Erzeugen aufbereiteter Luft und wenigstens einem Klimakanal vorgesehen, der die von dem Klimagerät aufbereitete Luft in einen Fahrgastraum des Schienenfahrzeugs transportiert, wobei der Klimakanal mit einer elektrischen Kanalnachheizeinrichtung ausgestattet ist.

Die Kanalnachheizeinrichtung ist in eine Öffnung des Klimakanals derart eingesetzt, dass ein Heizelement der Kanalnachheizeinrichtung innerhalb des Klimakanals angeordnet ist.

Eine solche Klimatisierungsanordnung ist beispielsweise aus der DD 212 480 A1 bekannt. Bei der dort offenbarten Klimatisierungsanordnung sind Heizstäbe in Querrichtung des Klimakanals angeordnet und mit Hilfe eines Einschubrahmens gehalten. Aufgrund seiner Dimensionierung ist eine Wirkung des Einschubrahmens selbst als thermischer Schutz nicht in nennenswertem Umfang gegeben.

Bei einer solchen Klimatisierungsanordnung ist insbesondere der Klimakanal, der von dem Klimagerät zum Fahrgastinnenraum des Schienenfahrzeugs führt, nicht immer optimal thermisch gedämmt. Hintergrund dafür ist, dass der Bauraum, der in modernen Schienenfahrzeugen zur Verfügung steht, oft begrenzt ist und es somit an Platz für thermische Isolierung fehlen kann. Dies führt entlang des Klimakanals zu einem Temperaturverlust der im Klimagerät aufbereiteten Luft auf dem Weg zu einem Luftauslass des Klimakanals in den Passagierraum. Zudem kann es vorkommen, dass in bestimmten Bereichen in Schienenfahrzeugen temporär ein erhöhter Energiebedarf besteht, beispielsweise in Einstiegsbereichen, die ebenfalls über Klimakanäle mit einem Klimagerät strömungstechnisch verbunden sind.

Um die genannten Effekte zu kompensieren, insbesondere eine Erhöhung der Temperatur der aufbereiteten Luft herbeizuführen, werden in Schienenfahrzeugen elektrische Kanalnachheizeinrichtungen eingesetzt. Diese arbeiten mit hohen Oberflächentemperaturen und benötigen aus diesem Grund metallische Abschirmungen, welche die umliegenden Materialien schützt. Beispiele für Schienenfahrzeuge mit elektrischen Kanalnachheizeinrichtungen sind Fahrzeuge aus der Velaro-Produktfamilie der Anmelderin, insbesondere auch die unter der Bezeichnung "Velaro D" bekannte Baureihe 407 der Deutschen Bahn AG.

Die vorgenannte metallische Abschirmung wird in der Regel in eine Wand des Klimakanals integriert. Dies hat beispielsweise bei nicht metallischen Klimakanälen (Textil-Kanäle), den Nachteil, dass sie für eine Kanalnachheizeinrichtung unterbrochen werden müssen, um die erforderliche metallische Abschirmung einzubringen. Dies schränkt erheblich eine flexible Einsetzbarkeit einer solchen Kanalnachheizeinrichtung ein. Zudem muss die metallische Abschirmung jeweils auf die vorhandene Geometrie des Klimakanals angepasst werden. Ausgehend hiervon liegt der Erfindung die Aufgabe zugrunde, eine Klimatisierungsanordnung der eingangs genannten Art derart weiterzuentwickeln, dass eine Kanalnachheizeinrichtung einfacher einbaubar ist.

Diese Aufgabe wird gelöst durch eine Klimatisierungsanordnung mit den Merkmalen des Anspruchs 1.

Danach ist vorgesehen, dass die Kanalnachheizeinrichtung als Modul ausgeführt ist, in das eine äußere metallische, thermische Abschirmung zum Schutz von der Kanalnachheizeinrichtung benachbarter Baumaterialien integriert ist, und die Abschirmung der Kanalnachheizeinrichtung als gebogenes Blech ausgeführt ist und die Abschirmung zwei einander gegenüberliegende, offene Stirnseiten zum Durchtritt der aufbereiteten Luft aufweist und im Übrigen geschlossen ist, sodass das Heizelement von der Abschirmung vollständig umgeben ist.

Aufgrund der Ausführung der Kanalnachheizeinrichtung als Modul mit integrierter metallische Abschirmung ist es sowohl bei textilen als auch metallischen Klimakanälen möglich, eine geeignete Öffnung in eine Seite des Kanals zu schneiden. In diese Öffnung kann dann die Kanalnachheizeinrichtung mit bereits integral vorhandener metallischer Abschirmung eingesetzt werden.

Die Kanalnachheizeinrichtung ist in eine Öffnung des Klimakanals derart eingesetzt, dass ein Heizelement der Kanalnachheizeinrichtung innerhalb des Klimakanals angeordnet ist. In dieser Weise findet eine geeignete thermische Wechselwirkung zwischen anströmender aufbereiteter Luft und dem Heizelement der Kanalnachheizeinrichtung statt. Gewünschte Temperaturen der aufbereiteten Luft an der Austrittsseite des Heizelements können eingestellt werden.

Die Öffnung des Klimakanals kann an dessen Oberseite vorgesehen sein und eine Oberseite der Kanalnachheizeinrichtung kann mit der Oberseite des Klimakanals fluchten, wobei elektrische Anschlüsse der Kanalnachheizeinrichtung, bezogen auf den Klimakanal, nach außen vorstehen. In dieser Weise wird erreicht, dass eine Außenkontur des Klimakanals für einen günstigen Einbau gleichmäßig ausgebildet ist. Lediglich die elektrischen Anschlüsse für die Kanalnachheizeinrichtung liegen frei.

Die Abschirmung der Kanalnachheizeinrichtung ist als gebogenes Blech ausgeführt. Dabei ist es vorteilhaft, wenn die Abschirmung der Kanalnachheizeinrichtung Teil einer Montageplatte der Kanalnachheizeinrichtung ist. Diese Montageplatte wird typischer Weise diejenige des Heizelementes sein.

Die Abschirmung für das Heizelement weist zwei einander gegenüberliegende, offene Stirnseiten zum Durchtritt der aufbereiteten Luft auf und ist im Übrigen geschlossen. In dieser Weise wird ein Luftstrom in dem Klimakanal nur geringfügig beeinträchtigt, gleichzeitig aber eine wirksame Abschirmung des Heizelements herbeigeführt.

Ein Ausführungsbeispiel der Erfindung wird nachfolgen unter Bezugnahme auf die Zeichnungen noch näher erläutert. Die einzige Figur zeigt eine perspektivische Ansicht eines Klimakanals einer Klimatisierungsanordnung für ein Schienenfahrzeug.

Im Ausführungsbeispiel der Figur 1 weist ein Klimakanal 1 einen rechtwinkeligen Querschnitt auf. Der Klimakanal 1 transportiert von einem Klimagerät des Schienenfahrzeugs aufbereitete Luft letztlich in einen Fahrgastraum des Schienenfahrzeugs, und zwar in Richtung des Pfeils 2.

Zum Nachheizen der durch den Kanal 1 strömenden und aufbereiteten Luft dient eine Kanalnachheizeinrichtung 3, die allgemein quaderförmig ausgebildet ist. Eine Oberseite der Kanalnachheizeinrichtung 3 wird von einer Montageplatte 4 gebildet, an der ein inneres Heizelement 5 montiert ist. Elektrische Anschlüsse 6 für das Heizelement 5 stehen von der Montageplatte 4 aus nach außen vor.

Die Montageplatte 4 für das Heizelement 5 ist Teil einer thermischen Abschirmung 8, typischer Weise aus Metall, die zum Schutz von der Kanalnachheizeinrichtung 3 benachbarten Baumaterialien dient.

Eine Oberseite des Kanals 1 weist eine Öffnung 7 auf, deren Abmessung an die rechtwinkelige Form der Montageplatte 4 angepasst ist. In dieser Weise ist die Kanalnachheizeinrichtung 3 in die Öffnung 7 des Kanals 1 eingesetzt, wobei die Oberseite des Kanals 1 mit der Montageplatte 4 der Kanalnachheizeinrichtung 3 fluchtet. Es ist ersichtlich, dass auch bereits in Betrieb befindliche Klimakanäle ohne Weiteres mit der Kanalnachheizeinrichtung 3 nachgerüstet werden können. Dazu reicht es aus, an geeigneter Seite des Kanals eine Öffnung der Art der Öffnung 7 bereitzustellen, so dass die Kanalnachheizeinrichtung 3 in diese Öffnung einsetzbar ist.

Das Heizelement 5 ist spiralförmig ausgebildet, wobei ein durch diese Spirale aufgespannter freier Querschnitt parallel zu einer Querschnittsebene des Kanals 1 liegt. Daher kann aufbereite Luft ohne Weiteres durch das Heizelement 5 hindurchströmen.

Die Montageplatte 4 ist Teil der metallischen Abschirmung 8, die hier von einem geeignet abgekanteten/gebogenen Metallblech gebildet ist. Gegenüberliegende Stirnseiten der Abschirmung 8 sind offen und derart angeordnet, dass eine Strömung der aufbereiteten Luft durch das Heizelement 5 hindurch nicht behindert wird. Im Übrigen ist die metallische Abschirmung 8 geschlossen, d.h. das Heizelement 5 ist von der Abschirmung 8 vollständig umgeben, so dass benachbarte Baumaterialien geschützt sind. Eine obere Seite des Blechs bildet die Montageplatte 4 aus.

Die Kanalnachheizeinrichtung 3 kann sowohl bei textilen als auch bei metallischen Klimakanälen zum Einsatz kommen. Bei metallischen Klimakanälen kann eine Befestigung der Kanalnachheizeinrichtung 3 unmittelbar an dem Klimakanal 1 erfolgen. Bei textilen Klimakanälen erfolgt eine Befestigung der Kanalnachheizeinrichtung 3 in der Weise, dass separate mechanische Halterungen vorgesehen sind, die außerhalb des Textilen Klimakanals angebunden sind. Eine eigentliche Heizeinrichtung müsste über eine Öffnung, die möglichst dicht abschließt, in den Klimakanal 1 hineinragen.

## Patentansprüche

1. Klimatisierungsanordnung für ein Schienenfahrzeug mit einem Klimagerät zum Erzeugen aufbereiteter Luft und wenigstens einem Klimakanal (1), der die von dem Klimagerät aufbereitete Luft in einen Fahrgastraum des Schienenfahrzeugs transportiert, wobei der Klimakanal (1) mit einer elektrischen Kanalnachheizeinrichtung (3) ausgestattet ist,
wobei die Kanalnachheizeinrichtung (3) in eine Öffnung (7) des Klimakanals (1) derart eingesetzt ist, dass ein Heizelement (5) der Kanalnachheizeinrichtung (3) innerhalb des Klimakanals (1) angeordnet ist,
**dadurch gekennzeichnet, dass** die Kanalnachheizeinrichtung (3) als Modul ausgeführt ist, in das eine äußere metallische, thermische Abschirmung (8) zum Schutz von der Kanalnachheizeinrichtung (3) benachbarter Baumaterialien integriert ist, und die Kanalnachheizeinrichtung (3) in den Klimakanal (1) eingesetzt ist,
die Abschirmung (8) der Kanalnachheizeinrichtung (3) als gebogenes Blech ausgeführt ist und
die Abschirmung (8) zwei einander gegenüberliegende, offene Stirnseiten zum Durchtritt der aufbereiteten Luft aufweist und im Übrigen geschlossen ist, sodass das Heizelement (5) von der Abschirmung (8) vollständig umgeben ist.

2. Klimatisierungsanordnung nach Anspruch 1,
**dadurch gekennzeichnet, dass**
die Öffnung (7) des Klimakanals (1) an dessen Oberseite vorgesehen ist und eine Oberseite der Kanalnachheizeinrichtung (3) mit der Oberseite des Klimakanals (1) fluchtet, wobei elektrische Anschlüsse (6) der Kanalnachheizeinrichtung (3), bezogen auf den Klimakanal (1), nach außen vorstehen.

3. Klimatisierungsanordnung nach Anspruch 1 oder 2,
**dadurch gekennzeichnet, dass**
die Abschirmung (8) der Kanalnachheizeinrichtung (3) Teil einer Montageplatte (4) der Kanalnachheizeinrichtung (3) ist.

## Claims

1. Air-conditioning arrangement for a rail vehicle, having an air-conditioning unit for generating treated air and having at least one air-conditioning channel (1) which transports the air treated by the air-conditioning unit into a passenger compartment of the rail vehicle, wherein the air-conditioning channel (1) is equipped with an electrical channel post-heating device (3), wherein the channel post-heating device (3) is inserted into an opening (7) of the air-conditioning channel (1) such that a heating element (5) of the channel post-heating device (3) is arranged within the air-conditioning channel (1),
**characterized in that**
the channel post-heating device (3) is designed as a module, into which an external metallic thermal shield (8) for protecting structural materials adjacent to the channel post-heating device (3) is integrated, and the channel post-heating device (3) is inserted into the air-conditioning channel (1), the shield (8) of the channel post-heating device (3) is designed as a bent metal sheet, and
the shield (8) has two mutually oppositely situated open end sides for the passage of the treated air and is otherwise closed, such that the heating element (5) is completely surrounded by the shield (8).

2. Air-conditioning arrangement according to Claim 1,
**characterized in that**
the opening (7) of the air-conditioning channel (1) is provided at the top side thereof, and a top side of the channel post-heating device (3) is aligned with the top side of the air-conditioning channel (1), wherein electrical terminals (6) of the channel post-heating device (3) project outward in relation to the air-conditioning channel (1).

3. Air-conditioning arrangement according to Claim 1 or 2, **characterized in that** the shield (8) of the channel post-heating device (3) is part of an installation plate (4) of the channel post-heating device (3).

## Revendications

1. Système de conditionnement d'air d'un véhicule ferroviaire, comprenant un appareil de conditionnement d'air pour produire de l'air traité et au moins un conduit (1) de conditionnement d'air, qui transporte l'air traité par l'appareil de conditionnement d'air dans un compartiment pour passager du véhicule ferroviaire, le conduit (1) de conditionnement d'air étant équipé d'un dispositif (3) électrique de post-chauffage de conduit,
dans lequel le dispositif (3) de post-chauffage de conduit est inséré dans une ouverture (7) du conduit (1) de conditionnement d'air, de manière à disposer un élément (5) de chauffage du dispositif (3) de post-chauffage de conduit à l'intérieur du conduit (1) de conditionnement d'air, **caractérisé en ce que**
le dispositif (3) de post-chauffage de conduit est réalisé sous la forme d'un module, auquel est intégrée une protection (8) thermique métallique extérieure pour protéger des matériaux de construction voisins du dispositif (3) de post-chauffage de conduit et le dispositif (3) de post-chauffage de conduit est inséré dans le conduit (1) de conditionnement d'air,
la protection (8) du dispositif (3) de post-chauffage de conduit est réalisée sous la forme d'une tôle coudée et
la protection (8) a, pour le passage de l'air traité, deux côtés frontaux ouverts opposés l'un à l'autre et, en outre, est fermée de manière à ce que l'élément (5) de chauffage soit entouré complètement par la protection (8).

2. Système de conditionnement d'air suivant la revendication 1,
**caractérisé en ce que**
l'ouverture (7) du conduit (1) de conditionnement d'air est prévue sur son côté supérieur et un côté supérieur du dispositif (3) de post-chauffage de conduit est à affleurement avec le côté supérieur du conduit (1) de conditionnement d'air, des bornes (6) électriques du dispositif (3) de post-chauffage de conduit faisant, rapporté au conduit (1) de conditionnement d'air, saillie vers l'extérieur.

3. Système de conditionnement d'air suivant la revendication 1 ou 2,
**caractérisé en ce que**
la protection (8) du dispositif (3) de post-chauffage de conduit fait partie d'une plaque (4) de montage du dispositif (3) de post-chauffage du conduit.
